# EUROPÄISCHE PATENTSCHRIFT

(11) **EP 1 187 947 B1**
(45) Veröffentlichungstag und Bekanntmachung des Hinweises auf die Patenterteilung: **24.03.2004**
(21) Anmeldenummer: 00930957.6
(22) Anmeldetag: 09.06.2000
(51) Int. Cl.: D04B 23/12

(54) **VERFAHREN ZUR HERSTELLUNG MULTIAXIALER KETTENGEWIRKE**
METHOD FOR PRODUCING MULTIAXIAL WARP KNIT FABRIC
PROCEDE DE REALISATION DE TISSUS TRICOTES EN CHAINE MULTIAXIAUX

(30) Priorität: 23.06.1999 DE 19928635
(43) Veröffentlichungstag der Anmeldung: 20.03.2002
(73) Patentinhaber: TEXTILMA AG, 6052 Hergiswil / NW (CH)
(72) Erfinder: ARNOLD, Rolf, 01257 Dresden (DE); HUFNAGL, Evelin, 01796 Pima (DE); STOPP, Jens, 08373 Niederlungwitz (DE); PUFFI, Franco, CH-6900 Lugano (CH); SFREGOLA, Patrizio, I-20010 Poglianc Milanese (IT)
(74) Vertreter: Schmauder, Klaus Dieter
(86) Internationale Anmeldenummer: PCT/CH2000/000316
(87) Internationale Veröffentlichungsnummer: WO 2001/000914

(56) Entgegenhaltungen:
- WO-A-98/10128
- DE-A- 3 304 345
- DE-A- 4 419 985
- DE-C- 102 856
- DE-C- 3 447 643

## Beschreibung

### Technisches Gebiet

Die Erfindung betrifft ein Verfahren zur Herstellung von multiaxialen Kettengewirken mit gestreckt verlaufenden Fäden in Längs-, Quer- und Diagonalrichtung durch direkten Eintrag der Diagonalfäden als Schußfadenabschnitte an die Rücken der aufsteigenden Nadeln. Die mit dem Verfahren hergestellten textilen Strukturen werden aufgrund ihrer hohen Stabilität und Festigkeit in den verschiedenen Richtungen als Verstärkung in Verbundmaterialien, beispielsweise im Automobilbau, Schienenfahrzeugbau und der Luftfahrtindustrie eingesetzt.

### Stand der Technik

Die Herstellung von muttiaxialen Kettenwirken durch Einarbeitung von verstärkenden Fäden als Schuß-, Kett- und Diagonalfäden ist bereits bekannt. In der DE-OS 33 04 345 ist beispielsweise eine Kettenwirkware mit einem normalen Kettengewirke als Warengrund und in diesen eingelegten Verstärkungsfäden beschrieben, bei der Schußfäden parallel zueinander verlaufen und jeweils zwischen zwei Maschenköpfen von aufeinanderfolgenden Maschenreihen angeordnet sind und zusätzlich zwei Sätze von Diagonalfäden vorgesehen sind, die jeweils abwechselnd zwischen zwei Maschenköpfen in Wirkrichtung aufeinanderfolgender Maschenreihen verlaufen. Bei dieser Ausführung sind Verstärkungsfäden in Kett-, Schuß- und Diagonalrichtung vorhanden, die nicht von den Wirknadeln durchstochen werden. Alle Verstärkungsfäden sind in einem Winkel von 45° zueinander angeordnet, der verfahrensbedingt jedoch nicht verändert werden kann.

Bekannt ist auch eine Spezialkettenwirkmaschine zur Verarbeitung von Multiaxialgelegen, bei der bis zu sieben Fadenlagen in eine Transportkette eingehängt (90° / ±diagonal / 90° / -diagonal / 90° / +diagonal / 90°) und im Bereich der Wirkstelle durch eine Kettengewirkebindung verfestigt werden. Unmittelbar vor der Wirkstelle kann ein 0°-Fadensystem als letzte Fadenlage aufgelegt werden. Der Wirkvorgang erfordert jedoch das Durchstechen der dicht geschichteten Fadenlagen, was zum Verschieben der Fäden führt. Eine Reduzierung der Warenfestigkeit und eine ungleichmäßige, mangelhafte Strukturdichte sind die Folgen (Melliand-Textilberichte 11/86, S.804 bis 806).

Mit der Nähwirkmaschine, Typ Malimo, mit multiaxialem Schußeintrag ist die Herstellung von Multiaxialgewirken möglich, beispielsweise mit einer Fadenlagenkombination von 0° / -90° / -45° / -90° / -+45° bei Winkelabweichungen von 1 bis 5°, d. h. die Schußfäden liegen nicht exakt parallel (Kettenwirk-praxis 2/94, S.15 bis17).

Bei der multiaxialen Stricktechnik zur Herstellung technischer Textilien auf einer Rechts/Links-Flachstrickmaschine wird der multiaxiale Fadeneintrag durch eine Kombination von Fäden in den Richtungen 0° / 90° / ± 45° realisiert (ITB Vliesstoffe - technische Textilien 1/95, S.44 bis 45). Die Besonderheit dieses Gestrickes besteht darin, daß sich die diagonal und senkrecht (0°) verlaufenden Fäden auf der Vorderund Rückseite der Ware nach jeder zweiten Reihe abwechseln. Der Fadenverlauf für die Kett- und Diagonalfäden von der Vorderseite zur Rückseite des Flächengebildes wird durch zusätzliche Antriebe für die Zuführelemente, einer zur Steuerung der Verkreuzungsbewegung und einer zur Steuerung der Versatzbewegung, die karussellartig ausgeführt wird, realisiert. Mit dieser Einbindetechnik soll vorrangig die bei Verbundstoffen auftretende Delamination verhindert werden.

Eine biaxiale Stricktechnik sowie ein biaxial verstärktes Mehrlagengestrick sind aus der DE 44 19 985 A1 bekannt. Auf einer Rechts/Rechts-Flachstrickmaschine können insgesamt fünf Schußfadensysteme im rechten Winkel kreuzend eingetragen werden (90° / 0° / 90° / 0° / 90°). Durch die Anordnung der Fadenlagen (0° /90°) sind keine Multiaxialgestricke herstellbar. Die 0°-Fadenlagen werden außerdem durch die austreibenden Nadeln durchstochen, was zu den gleichen Nachteilen führt, wie bei der Spezialkettenwirkmaschine.

Darüber hinaus sind aus mehreren Patentschriften (DD 268 720, DD 268 721, DD 268 722, DD 268 723, DD 268 724, DD 256 885) Varianten zur Realisierung von Multiaxialeinrichtungen, insbesondere für Nähwirkmaschinen bekannt, mit denen eine Qualitätsverbesserung von Multiaxialflächengebilden bei verringertem, maschinentechnischem Aufwand sowie eine variable Gestaltung durch Zuführung von endlichen Fadenabschnitten aus Fadenspeicherkassetten erzielt werden sollen.

Bei den Techniken, die auf der Basis vorgelegter Fadenscharen arbeiten, bilden die 0°-Fadenlagen prinzipbedingt stets die Deckschicht, wodurch bei den anzustrebenden mehrlagigen Strukturen die Isotropie des Verbundes beeinträchtigt wird. Ein Teil der bekannten Multiaxialstrukturen besitzt rechtwinklig kreuzende Fadensysteme, mit denen die Forderungen hinsichtlich Faserwinkel (nicht größer 45°) nicht eingehalten werden können. Die bekannten Vorrichtungen zum Einlegen von Fadenscharen in Transportketten ermöglichen in gewissen Grenzen eine Variation des Legewinkels der Diagonalfäden, jedoch nicht bei laufender Maschine.

### Darstellung der Erfindung

Der im Anspruch 1 angegebenen Erfindung liegt das Problem zugrunde, ein Verfahren zur Herstellung gewirkter Verstärkungsstrukturen mit einem mehrfachen, variablen, multiaxialen Fadenverlauf zu entwickeln, mit dem im Bereich der Diagonal- und 90°-Fäden bei laufender Maschine der Fadenwinkel in Abhängigkeit der geforderten Kraftlinienverläufe geändert werden kann. Dabei soll das Durchstechen von Fadenlagen bzw. das Anstechen von Fäden vermieden werden, um eine kostengünstige Herstellung zu gewährleisten.

Dieses Problem wird durch die im Patentanspruch 1 aufgeführten Merkmale gelöst. Vorteilhafte Weiterbildungen dieses erfindungsgemäßen Verfahrens sind Gegenstand der jeweiligen Unteransprüche.

Die mit der Erfindung erzielten Vorteile bestehen insbesondere darin, daß mit der Rechts/Rechts-Kettenwirkmaschine der maschenreihengerechte Schußeintrag erfolgen kann, wobei durch das gleichzeitige konträre Einlegen der Diagonalfäden auf der vorderen und hinteren Nadelbarre mit geringem Aufwand vier Diagonalfadensysteme je komplette Maschenreihe eingebunden werden. Ein weiterer Vorteil besteht darin, daß die 0°-Fäden direkt zwischen den konträr bewegten Schußfäden zugeführt und eingebunden werden. Das Durchstechen der Fäden wird bei dieser Verfahrensweise ausgeschlossen, so daß eine bessere Substanzausnutzung im Vergleich zu multiaxial verwirkten Gelegen möglich ist. Durch den direkten Schußeintrag ist keine vorherige Gelegeherstellung (Einhängen der im Winkel gelegten Fadenscharen in Transportketten) erforderlich, so daß eine direkte Steuerung des Versatzweges der Schußfäden im Bereich der Wirkzone gegeben ist. Auf diese Weise ist es möglich, den Legewinkel der Diagonalfäden kraftliniengerecht zu ändern. Ebenso können 90°-Fäden beliebig in eine 0°-Position gebracht werden, womit differenzierte Schichtdicken in unterschiedlicher Folge realisierbar sind.

Außerdem werden durch die Bindungselemente einer groben, dreidimensionalen Rechts/Rechts-Kettengewirkestruktur die multiaxial geschichteten Fäden in Z-Richtung wesentlich verstärkt und damit der Widerstand gegen Delamination erheblich verbessert.

### Kurze Beschreibung der Zeichnungen

Ein Ausführungsbeispiel der Erfindung ist in der Zeichnung dargestellt und wird im folgenden näher beschrieben. Es zeigen:
- Fig. 1: die schematische Darstellung der Wirkstelle einer Rechts/Rechts-Kettenwirkmaschine zur Durchführung des erfindungsgemäßen Verfahrens,
- Fig. 2: einen Schnitt durch ein Rechts/Rechts Kettengewirke gemäß Fig. 1,
- Fig. 3: die schematische Darstellung einer Draufsicht auf das Rechts/Rechts-Kettengewirke gemäß Einzelheit in Fig. 2.

### Wege zur Ausführung der Erfindung

Nach dem in der Fig. 1 dargestellten Schnitt wird die Wirkstelle einer Rechts-Rechts-Kettenwirkmaschine von einer vorderen und hinteren Nadelbarre 1, 1' mit Wirknadeln und den dazugehörigen Abschlagkanten 2, 2' sowie den Fadenlegeorganen gebildet. Diese bestehen aus wenigstens einer schwingenden Grundlegeschiene 3, die die Legung für die Maschenbildung 3', 3" auf der vorderen und hinteren Nadelbarre 1, 1' realisiert, sowie wenigstens einer der vorderen und hinteren Nadelbarre 1,1' zugeordneten schwingenden Schußlegeschiene 4, 5, über die zusätzliche 0°-Schußfäden (4', 5') einlaufen, die im Bedarfsfall seitlich versetzt werden. Die Fadenlegeorgane bestehen ferner aus nicht schwingenden Fadenlegern 6 bis 13. Der Fadenleger 6 ist der vorderen Nadelbarre 1 zugeordnet und trägt ein 90°-Fadensystem 6' ein, das von den Grundfäden 3' mittels Legeschiene 3 im Bereich der vorderen Nadelbarre 1 abgebunden wird. Je nach Kraftlinienverlauf kann der Fadenleger 6 auch aussetzen oder nur über Teilstrecken legen. Die Fadenleger 7 und 9 sind für den Eintrag von Diagonalfäden 7', 9' vorgesehen, die beispielsweise als Röhrchen ausgebildet und auf einer oszillierenden oder umlaufenden Mitnahmeeinrichtung im Abstand der Nadelteilung über die gesamte Arbeitsbreite angeordnet sind. Nach dem Erreichen des jeweiligen Warenrandes wandern die Fadenleger 7 in die Position der Fadenleger 9 und die Fadenleger 9 in die Position der Fadenleger 7. Die Versatzlänge je Maschenreihe richtet sich dabei nach dem gewünschten Legewinkel der Diagonalfäden 7', 9'. Im Bedarfsfall können die Diagonalfäden 7', 9' auch mustergemäß aussetzen und als 0°-Fäden verlaufen.

Der starr angeordnete Fadenleger 8 ist für die Zuführung der 0°-Fäden 8' vorgesehen, die im Gewirke zwischen den Diagonalfäden 7' und 9' liegen. Die Fadenleger 10 bis 13 sind der hinteren Nadelbarre 1' zugeordnet. Die hinteren Diagonalfäden 10' und 12' werden durch die Fadenleger 10 und 12 gelegt, wobei das Eintragsprinzip dem der Fadenleger 7 und 9 entspricht.

Die hinteren 0°-Fäden 11' werden durch starr angeordnete Fadenleger 11 analog der Fäden 8' zwischen die Diagonalfäden 10' und 12' gelegt. Der Fadenleger 13 trägt das hintere 90°-Fadensystem 13' ein, wobei wie bei Fadenleger 6 auch ein Aussetzen oder ein Eintrag über Teilstrecken erfolgen kann.

Durch das erfindungsgemäße Verfahren ergibt sich gemäß Figur 2 folgende Anordnung der Fadenlagen im Gewirke: 90°; -diagonal; 0°; +diagonal; 0° mit mustergemäßem Versatz; 0° mit mustergemäßem Versatz; -diagonal; 0°; +diagonal; 90°. Die Legewinkel der Diagonalfäden 7'und 9' bzw. 10' und 12' sind durch Verlängerung oder Verkürzung der Unterlegungslänge je Maschenreihe veränderbar.

In der Figur 3 ist ein Kreuzungspunkt von vier Fadensystemen 6', 7', 8' und 9' an der vorderen Nadelbarre 1 dargestellt. Dementsprechend liegen die 90°-Fäden 6' vor den Diagonalfäden 7' und 9' und die 0°-Fäden 8' verlaufen zwischen den Digonalfäden 7', 9'.

Analog sind die 90°-Fäden, Diagonalfäden und 0°-Fäden an der hinteren Nadelbarre 1' mit den Fadensystemen 10', 11', 12' und 13' angeordnet, wobei entsprechend der Rechts/Rechts-Gewirkestruktur die Kreuzungspunkte der vorderen Fadensysteme und der hinteren Fadensysteme zueinander versetzt angeordnet sind.

Mit dem erfindungsgemäßen Verfahren lassen sich Multiaxialstrukturen mit einem gezielten Kraftlinienverlauf in allen Richtungen für eine Vielzahl von Anwendungsgebieten optimal herstellen.

## Patentansprüche

1. Verfahren zur Herstellung von multiaxialen Kettengewirken mit gestreckt verlaufenden Fäden in Längs-, Quer- und Diagonalrichtung durch direkten Eintrag der Diagonaifäden als Schußfadenabschnitte an die Rücken der aufsteigenden Nadeln der Nadelbarren (1; 1'), **gekennzeichnet dadurch, daß** auf einer Rechts/Rechts-Kettenwirkmaschine je Nadelbarre (1; 1') mindestens zwei Diagonalfadensysteme (7',9' ; 10',12') gleichzeitig konträr als Teitschüsse eingelegt werden.

2. Verfahren nach Anspruch 1, **gekennzeichnet dadurch, daß** zwischen den Diagonalfaden-systemen (7',9' ;10',12') 0°-Fäden (8', 11') als Stehschüsse eingetragen werden.

3. Verfahren nach Anspruch 1 und 2, **gekennzeichnet dadurch, daß** gleichzeitig 90°-Fäden (6'; 13') als maschenreihengerechte Durchschüsse eingetragen werden.

4. Verfahren nach Anspruch 3, **gekennzeichnet dadurch, daß** die 90°-Fäden (6'; 13') teilweise aussetzen bzw. als Teilschuß weiterarbeiten.

5. Verfahren nach Anspruch 1 bis 4, **gekennzeichnet dadurch, daß** zusätzlich 0°-Fäden (4', 5') einlaufen, die im Abstand seitlich versetzt werden.

6. Verfahren nach Anspruch 1 bis 5, **gekennzeichnet dadurch, daß** die Diagonalfäden (7', 9' ; 10',12') mustergemäß aussetzen und als 0°-Fäden verlaufen.

## Claims

1. Method for the production of multiaxial warp knit fabrics with extended threads in the longitudinal, transverse and diagonal directions as a result of the direct insertion of the diagonal threads as weft sections onto the backs of the rising needles of the needle bars (1; 1'), **characterized in that** at least two diagonal thread systems (7', 9'; 10', 12') are simultaneously inserted contrarily as part wefts for each needle bar (1; 1') on a right/right warp knitting machine.

2. Method according to claim 1, **characterized in that** 0° threads (8', 11') are inserted as upright wefts between the diagonal thread systems (7', 9'; 10', 12').

3. Method according to claims 1 and 2, **characterized in that** 90° threads (6'; 13') are simultaneously inserted as through wefts in line with the stitch rows.

4. Method according to claim 3, **characterized in that** the 90° threads (6'; 13') are partially discontinued or continue to operate as a part weft.

5. Method according to claims 1 to 4, **characterized in that**, in addition, 0° threads (4', 5') run in, which are racked laterally at a distance from one another.

6. Method according to claims 1 to 5, **characterized in that** the diagonal threads (7', 9'; 10', 12') are discontinued according to the pattern and run as 0° threads.

## Revendications

1. Procédé de fabrication de tissus tricotés en chaîne multiaxiaux avec des fils selon les directions longitudinale, transversale et diagonale, par introduction directe des fils de diagonale en tant que parties des fils de trame sur le dos des aiguilles ascendantes des barres à aiguilles (1 ; 1'),
**caractérisé en ce que**
dans une machine de tricotage droite/droite, sur chaque barre à aiguilles (1 ; 1') au moins deux systèmes de fils de diagonale (7', 9' ; 10', 12') sont introduits en même temps et dans des sens contraires en tant de trames partielles.

2. Procédé selon la revendication 1,
**caractérisé en ce que**
des fils à 0° (8', 11') sont introduits entre les systèmes de fils de diagonale (7', 9' ; 10', 12') en tant de trames fixes.

3. Procédé selon la revendication 1 ou 2,
**caractérisé en ce qu'**
en même temps, des fils à 90° (6' ; 13') sont introduits en tant que trames traversantes ajustées aux rangées de mailles.

4. Procédé selon la revendication 3,
**caractérisé en ce que**
les fils à 90° (6' ; 13') sont en partie retirés ou façonnés en trame partielle.

5. Procédé selon l'une des revendications 1 à 4,
**caractérisé en ce que**
sont entrés de plus des fils à 0° (4', 5') décalés latéralement.

6. Procédé selon l'une des revendications 1 à 5,
**caractérisé en ce que**
les fils de diagonale (7' , 9' ; 10', 12') sont retirés selon le modèle ou disposés à 0°.
